# EUROPÄISCHE PATENTSCHRIFT

(11) **EP 2 582 983 B1**
(45) Veröffentlichungstag und Bekanntmachung des Hinweises auf die Patenterteilung: **30.03.2016**
(21) Anmeldenummer: 11723310.6
(22) Anmeldetag: 09.05.2011
(51) Int. Cl.: F04D 1/00, F04D 29/16

(54) **DOPPELFLUTIGE KREISELPUMPE**
DUAL-FLOW CENTRIFUGAL PUMP
POMPE CENTRIFUGE DOUBLE FLUX

(30) Priorität: 16.06.2010 DE 102010023931
(43) Veröffentlichungstag der Anmeldung: 24.04.2013
(73) Patentinhaber: Allweiler GmbH, 78301 Radolfzell (DE)
(72) Erfinder: BRITSCH, Manfred, 78315 Radolfzell (DE)
(74) Vertreter: Hendry, Niall James
(86) Internationale Anmeldenummer: PCT/EP2011/057396
(87) Internationale Veröffentlichungsnummer: WO 2011/157485

(56) Entgegenhaltungen:
- FR-A- 723 344
- GB-A- 242 230
- US-A1- 2007 110 595

## Beschreibung

Die Erfindung betrifft eine, vorzugsweise einstufige, doppelflutige Kreiselpumpe, insbesondere eine Kühlwasserpumpe für einen Schiffsdieselmotor oder eine Balastwasserförderpumpe auf einem Schiff, gemäß dem Oberbegriff des Anspruchs 1. Ferner betrifft die Erfindung eine Verwendung gemäß Anspruch 9.

Bei bekannten doppelflutigen Kreiselpumpen verlaufen die als Ringspalte ausgebildeten Dichtspalte in axialer Richtung und sind ausgebildet zwischen dem Flügelrad und dem Pumpengehäuse. Im Betrieb der bekannten Kreiselpumpen kommt es, insbesondere dann, wenn die Kreiselpumpen nicht an ihrem optimalen Arbeitspunkt betrieben werden zu einer resultierenden, auf die einseitig gelagerte Welle wirkenden Radialkraftkomponente, so dass die Welle mit dem drehfest daran festgelegten Flügelrad in radialer Richtung ausgelenkt wird. Um zu verhindern, dass das Flügelrad bei dieser Auslenkbewegung das Pumpengehäuse berührt, müssen die als Axialspalte ausgebildeten Dichtspalte entsprechend breit dimensioniert werden. Dies wiederum führt jedoch zu einem Leistungsverlust der Pumpe, da ständig gefördertes Medium aus dem radialen Überdruckbereich in axialer Richtung durch die Dichtspalte in den Unterdruckbereich (Ansaugbereich) strömt. Hierdurch verschlechtert sich der Wirkungsgrad der bekannten Kreiselpumpen erheblich. Vorgenannte Kreiselpumpen eignen sich, dann, wenn die Welle einseitig gelagert ist, nur für Applikationen, in denen vergleichsweise geringe Volumenströme gefördert werden müssen. Bei doppelflutigen Kreiselpumpen für großvolumenströmige Applikationen, beispielsweise bei Kühlwasserpumpen für einen Schiffsdieselmotor oder bei Balastwasserförderpumpen auf einem Schiff ist die das Flügelrad tragende Welle in der Regel auf beiden Axialseiten des Flügelrades gelagert, um die radiale Auslenkbewegung im Betrieb zu minimieren. Bei einer nur einseitigen Lagerung der Welle für diese Anwendungen müsste eine Welle mit entsprechend großem Durchmesser und/oder aufwändiger Lagerung eingesetzt werden.

Aus der FR-A-723344 ist eine doppelflutige Kreiselpumpe zum Fördern kleiner Volumenströme bekannt. Die Kreiselpumpe weist Dichtspalte zwischen dem Flügelrad und einer positionsveränderbaren, d.h. nicht stationären Pumpenbauteil auf. Die bekannte Kreiselpumpe ist nicht zum Einsatz auf Schiffen geeignet.

Die GB 242230 A zeigt ebenfalls eine Kreiselpumpe, wobei das Dichtspaltmaß zwischen dem Flügelrad und einem nicht stationären Einbauteil einstellbar ist.

Ausgehend von dem vorgenannten Stand der Technik liegt der Erfindung die Aufgabe zugrunde, eine doppelflutige Kreiselpumpe, für große Volumenströme von mindestens 500m³/h, insbesondere für den Einsatz auf Schiffen anzugeben, mit der ein hoher Wirkungsgrad ohne aufwändige konstruktive Maßnahmen möglich ist. Dabei soll die das Flügelrad tragende Welle der Kreiselpumpe dabei ausschließlich einseitig gelagert sein und einen möglichst geringen Durchmesser aufweisen. Ein Anschlagen des Flügelrades am Pumpengehäuse soll sicher vermieden werden.

Diese Aufgabe wird mit einer doppelflutigen Kreiselpumpe mit den Merkmalen des Anspruchs 1 gelöst.

Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen. Zur Vermeidung von Wiederholungen sollen vorrichtungsgemäß offenbarte Merkmale als verfahrensgemäß offenbart gelten und beanspruchbar sein. Ebenso sollen verfahrensgemäß offenbarte Merkmale als vorrichtungsgemäß offenbart gelten und beanspruchbar sein.

Der Erfindung liegt der Gedanke zugrunde, die Dichtspalte zwischen dem Flügelrad und mindestens einem Pumpenteil, mit denen die Saugseite der Kreiselpumpe gegenüber der Druckseite abgedichtet ist, bezüglich ihrer Längserstreckung in radialer Richtung verlaufend, d.h. als Axialspalt auszubilden. Anders ausgedrückt ist das Flügelrad gemäß der Erfindung mittels der Dichtspalte in axialer Richtung beabstandet von dem mindestens einen, vorzugsweise ausschließlich einen Pumpenbauteil, d.h. einem stationären Pumpengehäuse und/oder einem stationären Einbauteil. Dabei ist die, sich zumindest näherungsweise in axialer Richtung erstreckende, Breite des Dichtspaltes, zumindest an einer Stelle, vorzugsweise über seine Längserstreckung geringer als der Abstand zwischen dem Flügelrad und sämtlichen anderen mit Radialabstand zu dem Flügelrad angeordneten Bauteilen der Pumpe. Anders ausgedrückt ist die Spaltbreite des Dichtspaltes kleiner als der Radialabstand des Flügelrades zu sämtlichen radial außerhalb des Flügelrades befindlichen Bauteilen der Pumpen. Die Dichtspalte zeichnen sich dadurch aus, dass deren Axialerstreckung (wesentlich) geringer ist als deren Radialerstreckung. Bevorzugt ist die in axialer Richtung gemessene Spaltbreite des Axialspaltes (Dichtspalt) größer als die in radialer Richtung gemessene Spaltbreite eines zwischen dem Flügelrad und dem den Axialspalt begrenzenden Pumpenbauteil angeordneten Radialspaltes.

Die erfindungsgemäße Kreiselpumpe ist für großvolumenströmige, insbesondere Marineanwendungen ausgelegt. Bevorzugt ist die Kreiselpumpe zum Fördern eines Volumenstroms aus einem Wertebreich zwischen etwa 500m³/h und etwa 4000m³/h, vorzugsweise zwischen etwa 800m³/h und etwa 1500m³/h (beispielsweise bei kleineren Kühlwasserpumpen) oder zwischen etwa 1500m³/h und etwa 2300m³/h (beispielsweise bei mittelgroßen Kühlwasserpumpen) oder zwischen 2300m³/h und 3500m³/h (beispielsweise bei größeren Kühlwasserpumpen) ausgelegt vorzugsweise bei einer maximalen Förderhöhe aus einem Wertebereich zwischen etwa 20m und etwa 50m, bevorzugt von etwa 30m. Insbesondere für Marineanwendungen ist es aus Platzgründen besonders bevorzugt, dass die doppelflutige Kreiselpumpe in vertikaler Bauart realisiert ist, also derart, dass die Welle senkrecht zu einer Standfläche der Kreiselpumpe verläuft.

Wie bereits angedeutet ist es im Hinblick auf eine möglichst kostengünstige Ausführungsvariante der Kreiselpumpe erfindungsgemäß vorgesehen, dass die das Flügelrad tragende Welle ausschließlich auf einer Seite, vorzugsweise auf einer oberen Seite gelagert ist.

Vorzugsweise beträgt die Spaltbreite der Dichtspalte mindestens 20%, vorzugsweise mindestens 12%, noch weiter bevorzugt 6% des Radialabstandes des Flügelrades 7 zu dem den Axialspalt begrenzenden Pumpenbauteil, d.h. dem Pumpengehäuse und/oder zu dem, vorzugsweise einen Gehäuseabschnitt bildenden, Einsatzteil.

Selbstverständlich ist es möglich, auf beiden Axialseiten des radialen Austrittsbereichs des Flügelrades mehrere, jeweils als Axialspalt ausgebildete Dichtspalte vorzusehen. Bevorzugt ist es jedoch, jeweils nur einen als Axialspalt ausgebildeten Dichtspalt vorzusehen, wobei als Dichtspalte jeweils die Spalte mit geringster Spaltbreite verstanden werden.

Ganz besonders bevorzugt ist eine Ausführungsvariante, bei der die, vorzugsweise ausschließlich, zwei Dichtspalte in einem Bereich radial innerhalb von umfangsgeschlossenen Radialspalten angeordnet sind, über die das Flügelrad von dem mindestens einen, vorzugsweise ausschließlich einen, Pumpenbauteil beabstandet ist. Dabei ist es besonders bevorzugt, wenn sich die Axialspalte, ausgehend von den Radialspalten in radialer Richtung nach innen erstrecken. Besonders bevorzugt ist also eine Ausführungsvariante, bei der die Axialspalte, zumindest in einem radial inneren Bereich, einen geringeren Abstand zur Welle aufweisen als die Radialspalte. Mit Vorteil befinden sich die Dichtspalte innerhalb eines gedachten Kreiszylinders, dessen Mantelfläche die Radialspalte in sich aufnimmt. Aufgrund einer derartigen Ausführungsvariante wird die Dichtwirkung verbessert.

Besonders zweckmäßig ist es, wenn das Flügelrad eine kreiszylindrische Hüllkontur aufweist, wobei es noch weiter bevorzugt ist, wenn die Dichtspalte (Axialspalte) zwischen jeweils einer Stirnseite des eine zylindrisch Hüllkontur aufweisenden Flügelrades und dem mindestens einen, vorzugsweise ausschließlich einen, Pumpenbauteil ausgebildet sind.

Alternativ kann auch eine Hüllkontur vorgesehen werden, bei der das Flügelrad sich mit seinem Auslassbereich weiter nach außen in radialer Richtung erstreckt. Wie später noch erläutert werden wird ist es jedoch auch bei einer solchen Geometrie bevorzugt, wenn der axiale Dichtspalt in einem Bereich angeordnet ist, der einen geringeren Radius aufweist als ein möglicher Radialspalt, der zwischen dem Pumpenstrahl und dem Flügelrad angeordnet ist.

Aufgrund der erfindungsgemäßen Ausbildung der Dichtspalte als Axialspalte ist es möglich, die Spaltbreite der Dichtspalte wesentlich geringer zu bemessen als im Stand der Technik, ohne dass die Gefahr besteht, dass das Flügelrad bei einer radialen Auslenkung an dem die Dichtspalte begrenzenden Pumpenbauteil anschlägt. Es ist also möglich, durch die erfindungsgemäße Ausgestaltung der Dichtspalte einen hohen Wirkungsgrad der Kreiselpumpe zu erzielen, da die Flüssigkeitsmenge, die aus dem Druckbereich in den Saugbereich (Unterdruckbereich) strömt, durch die geringe Spaltbreite der Dichtspalte minimiert wird. In radialer Richtung kann der Abstand zwischen dem Flügelrad und dem Pumpenbauteil und/oder anderen Bauteilen der Pumpe so bemessen werden, dass selbst bei der größtmöglichen im Betrieb auftretenden Auslenkung des Flügelrades keine Kollisionsgefahr besteht. Es ist also möglich, auch vor großvolumenströmigen Anwendungen, insbesondere für Marineapplikationen eine nur einseitige Lagerung der Flügelradwelle zu realisieren, da größere Radialauslenkungen des Flügelrades als bisher akzeptiert werden können. Darüber hinaus kann die Dimensionierung der Welle als solches minimiert werden.

Konstruktiv besonders einfach und damit bevorzugt ist eine Ausführungsform, bei der die Dichtspalte - im Rahmen der Toleranzen - exakt in Bezug auf ihre Längserstreckung in radialer Richtung verlaufen. Es ist jedoch auch eine leicht gekrümmte oder leicht schräge Ausgestaltung der Dichtspalte durch eine entsprechende Ausformung zumindest eines die Dichtspalte begrenzenden Bauteils (Flügelrad und/oder Pumpenbauteil, insbesondere Pumpengehäuse) möglich, insbesondere derart, dass die Spaltgeometrie der gekrümmten Auslenkbewegung des Flügelrades, insbesondere bei einseitiger Wellenlagerung folgt, so dass die Spaltbreite, unabhängig vom Grad der Auslenkung des Flügelrades im Betrieb, zumindest unabhängig konstant bleibt. Besonders bevorzugt entspricht der Krümmungsradius zumindest näherungsweise dem Abstand des Flügelrades zu dem Lager der das Flügelrad tragenden Welle.

In Weiterbildung der Erfindung ist mit Vorteil vorgesehen, dass die Spaltbreite der als Axialspalte ausgebildeten Dichtspalte aus einem Wertebereich zwischen 200µm und 2000µm, ganz besonders bevorzugt zwischen 200µm und 400µm gewählt ist.

Besonders zweckmäßig ist es, wenn der minimale, d.h. der geringste Radialabstand des Flügelrades zu dem die als Axialspalte ausgebildeten Dichtspalte begrenzenden Pumpenbauteil der Kreiselpumpe (bei stillstehendem Flügelrad) aus einem Wertebereich zwischen 2mm bis 10mm gewählt ist. Anders ausgedrückt ist der Abstand zwischen dem Flügelrad und dem vorgenannten Pumpenbauteil vorzugsweise größer als die Abstände des angegebenen Wertebereichs. Ganz besonders bevorzugt handelt es sich bei dem vorgenannten minimalen Radialabstand nicht nur um den minimalen Radialabstand des Flügelrades zu dem mindestens einen, vorzugsweise ausschließlich einen die Dichtspalte begrenzenden Pumpenbauteil, sondern um den minimalen Radialabstand des Flügelrades zu sämtlichen Bauteilen der Pumpe, um eine Kollision bei radialer Auslenkung sicher zu verhindern.

Konstruktiv besonders bevorzugt ist eine Ausführungsform der doppelflutigen Kreiselpumpe, bei der die Dichtspalte zwischen den in axialer Richtung weisenden Stirnseiten des Flügelrades und dem mindestens einen Pumpenbauteil angeordnet sind. Anders ausgedrückt ist es bevorzugt, wenn die Dichtspalte zueinander den größtmöglichen Axialabstand aufweisen. Dies kann beispielsweise dadurch realisiert werden, dass das Flügelrad eine, zumindest näherungsweise kreiszylindrische Hüllkontur aufweist. Besonders bevorzugt umschließt eine gedachte, die Radialspalte aufnehmende Kreiszylindermantelfläche die Axialspalte radial außen.

Wie eingangs erläutert wird unter einem sich in radialer Richtung erstreckenden Axialspalt (Dichtspalt) nicht nur eine Ausführungsform verstanden, bei der die Dichtspalte in Bezug auf ihre Längserstreckung - im Rahmen der Toleranzen - exakt in radialer Richtung verlaufen, also beispielsweise ringscheibenförmig ausgebildet sind. Es ist auch eine Ausführungsform denkbar, bei der die Dichtspalte einen geringen Steigungswinkel aufweisen oder leicht gekrümmt sind, d.h. einen großen Krümmungsradius aufweisen, wobei dieser bevorzugt, zumindest näherungsweise, insbesondere bei einseitig gelagerter Welle, dem Abstand des jeweiligen Dichtspaltes von dem Wellenlager entspricht. Der jeweilige Dichtspalt ist also dann derart ausgebildet, dass sich die Spaltbreite im Betrieb der Kreiselpumpe, also bei einer möglichen radialen Auslenkung des Flügelrades nicht, oder nur möglichst geringfügig ändert, da die Spaltgeometrie der Auslenkbewegung folgt. Die Krümmung bzw. Abschrägung der Dichtspalte kann durch eine entsprechend geometrische Ausformung des Flügelrades und/oder des mindestens einen, vorzugsweise ausschließlich einen, die Dichtspalte auf der dem Flügelrad gegenüberliegenden Axialseite begrenzenden Pumpenbauteil realisiert werden. Ganz besonders bevorzugt ist der Winkel (Neigungswinkel) des jeweiligen Dichtspaltes zu einer gedachten, orthogonal zur Längserstreckung der Welle angeordneten Radialebene aus einem Wertebereich zwischen 0,01 ° und 2,0° gewählt. Bevorzugt ist ein möglicher Krümmungsradius aus einem Wertebereich zwischen 200mm und 1000mm, vorzugsweise 300mm und 700mm gewählt.

Der Krümmungsradius des jeweiligen Dichtspaltes, genauer zumindest einer den Dichtspalt begrenzenden Fläche (des Flügelrades und/oder des Pumpenbauteils) entspricht bevorzugt, zumindest näherungsweise, dem Abstand des jeweiligen Dichtspaltes (insbesondere an einem radial innersten Bereich des Dichtspaltes) zu dem Wellenlager, insbesondere bei einseitig gelagerter (Pumpen-Welle). Entsprechend bezieht sich der in der Beschreibung erläuterter Neigungswinkel des Spaltes auf die Neigung zumindest einer den Dichtspalt begrenzenden Fläche (des Flügelrades und/oder des Pumpenbauteils) relativ zur vorerwähnten Radialebene.

Besonders bevorzugt ist es, wenn es sich bei der Kreiselpumpe um eine einstufige, also ausschließlich ein Flügelrad aufweisende Kreiselpumpe handelt.

Besonders zweckmäßig ist es, wenn es sich bei dem Pumpengehäuse um ein sogenanntes Spiralgehäuse handelt, welches den Strömungsweg auf der Saugseite zu den beiden Axialseiten des Flügelrades vorgibt und auf der Druckseite vorzugsweise zwei Auslasskanäle spiralartig zusammenführt.

Die Erfindung führt auch auf die Verwendung einer nach dem Konzept der Erfindung ausgebildeten doppelflutigen Kreiselpumpe als Kühlwasserpumpe für einen Schiffsdieselmotor oder als Ballastwasserförderpumpe auf einem Schiff.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1:: eine geschnittene Darstellung eines Ausführungsbeispieles einer nach dem Konzept der Erfindung ausgebildeten doppelflutigen Kreiselpumpe,
- Fig. 2:: eine Prinzipzeichnung zur Darstellung der Spaltverhältnisse,
- Fig. 3 bis Fig. 7:: unterschiedliche Ausgestaltungsmöglichkeiten der Dichtspalte.

In den Figuren sind gleiche Elemente und Elemente mit der gleichen Funktion mit den gleichen Bezugszeichen gekennzeichnet.

In Fig. 1 ist in einer Schnittansicht eine doppelflutige Kreiselpumpe 1 in vertikaler Bauart gezeigt. In dem dargestellten Ausführungsbeispiel handelt es sich um eine Kühlwasserpumpe für einen Schiffsdieselmotor, die ausgelegt ist, um einen Volumenstrom von 2300m3/h bei einer maximalen Förderhöhe von 30m zu fördern.

Die Kreiselpumpe 1 umfasst ein als Spiralgehäuse ausgebildetes Pumpengehäuse 2 mit einem saugseitigen Einlass 3 sowie einem druckseitigen Auslass 4. In das Pumpengehäuse 2 ragt von oben in vertikaler Richtung nach unten eine einseitig gelagerte Welle 5 hinein, die mittels eines als Kugellager ausgebildeten Lagers 6 gelagert ist. Endseitig trägt die Welle 5 ein doppelflutiges Flügelrad 7 mit einer im Wesentlichen kreiszylindrischen Hüllkontur. Das Flügelrad 7 sitzt drehfest auf der Welle 5. In einem Bereich axial zwischen dem Lager 6 und dem Flügelrad 7 befindet sich eine Wellendichtung 8. Wie sich aus Fig. 1 ergibt, durchsetzt die Welle 5 in einem Bereich oberhalb der Wellendichtung 8 einen am Pumpengehäuse 2 durch Verschrauben festgelegten Deckel 9.

Das Flügelrad 7 trennt einen Unterdruckbereich 10 (Saugseite) von einem Überdruckbereich 11 (Druckseite).

Die Welle 5 ist mittels eines nicht dargestellten Motors, insbesondere eines Elektromotors in an sich bekannter Weise rotierbar, wobei das mit der Welle 5 rotierende Flügelrad 7 aus beiden Axialseiten aus dem Unterdruckbereich 10 Fluid, hier Kühlwasser ansaugt und in radialer Richtung nach außen in den Überdruckbereich 11 fördert, wobei der Überdruckbereich 11 unterteilt ist in zwei spiralförmig angeordnete Strömungskanäle 12, 13, die über eine Scheidewand 14 voneinander getrennt sind. Im Bereich des Auslasses 4 werden die beiden Strömungskanäle 12, 13 bzw. die Fluidströme wieder zusammengeführt.

In Betrieb der Kreiselpumpe 1 kommt es, insbesondere dann, wenn die Kreiselpumpe 1 nicht an einem optimalen Arbeitspunkt arbeitet zu einer Radialkraftbelastung der Welle 5 im Bereich des Flügelrades 7, die bestrebt ist, die Welle 5 mit Flügelrad 7 in radialer Richtung auszulenken. Um zu verhindern, dass das Flügelrad 7 mit dem Pumpengehäuse 2 (Pumpenbauteil) in radialer Richtung kollidiert, sind zwei axial beabstandete, sich in axialer Richtung erstreckende Radialspalte 15, 16 so breit bemessen, dass selbst eine maximal denkbare Auslenkung der Welle 5 im Betrieb nicht zu einer Kollision des Flügelrades 7 mit dem Pumpengehäuse 2 führen kann. Die Radialspalte 15, 16 sind aufgrund ihrer vergleichsweise großen Spaltbreite (gemessen an der engsten Stelle) von dem in dem gezeigten Ausführungsbeispiel etwa 5mm nicht als Dichtspalte ausgelegt bzw. erfüllen keine ausreichende Dichtfunktion. Die Radialspalte haben die Form von Kreiszylindermantelflächen. Würde es sich bei den Radialspalten 15, 16 um die einzigen Dichtspalte handeln, hätte die Kreiselpumpe 1 aufgrund der vergleichsweise großen Spaltbreite einen äußerst schlechten Wirkungsgrad, da Flüssigkeit, hier Kühlwasser ständig in großer Menge durch die Radialspalte 15, 16 aus dem Überdruckbereich 11 in den Unterdruckbereich 10 strömen und somit unmittelbar im Kreis gefördert werden würde.

Zur Erzielung der gewünschten Dichtwirkung bei vermiedener Kollisionsgefahr zwischen Flügelrad 7 und Pumpengehäuse 2 (Pumpenbauteil) übergreift das Pumpengehäuse 2 (Pumpenbauteil) das Flügelrad 7 an beiden Axialseiten, d.h. oben und unten in radialer Richtung nach innen, derart, dass zwischen jeder Stirnseite 17, 18 des Flügelrades 7 und dem Pumpengehäuse 2 (Pumpenbauteil) ein als Axialspalt ausgebildeter, sich hinsichtlich seiner Längserstreckung in radialer Richtung erstreckender Dichtspalt 19, 20 gebildet ist. Wesentlich ist nun, dass diese Dichtspalte 19, 20, gemessen an ihrer engsten Stelle eine geringere Spaltbreite aufweisen als die Radialspalte 15, 16.

Die Dichtspalte 19, 20 befinden sich radial innerhalb der Radialspalte 15, 16, wobei die Radialspalte 15, 16 in die Dichtspalte 19, 20 übergehen bzw. die Dichtspalte 19, 20 grenzen unmittelbar an die Radialspalte 15, 15 an.
In dem gezeigten Ausführungsbeispiel entspricht die Spaltbreite der Dichtspalte 19, 20 etwa 400µm.

Die Dichtspalte 19, 20 sind, wie erläutert einerseits in axialer Richtung begrenzt von dem Flügelrad 7, in dem gezeigten Ausführungsbeispiel von jeweils einer Stirnseite 17, 18 des Flügelrads 7 und gegenüberliegend von einer hier parallel zur jeweiligen Stirnseite 17, 18 ausgerichteten Wandfläche 21, 22 des Pumpengehäuses 2.

Kommt es zu einer Auslenkung des Flügelrades 7 im Betrieb in radialer Richtung werden die Stirnseiten 17, 18 im Wesentlichen parallel verschoben zu den Wandflächen 21, 22 des Pumpengehäuses 2, so dass es hier nicht zu einer Kollision kommen kann. Die Radialspalte 15, 16 sind, wie erläutert, so breit bemessen, dass auch hier eine Kollision mit dem Flügelrad 7, auch bei einer maximal zulässigen Auslenkung ausscheidet.

In Fig. 2 sind die Spaltverhältnisse schematisch dargestellt.

Zu erkennen ist das schematisch dargestellte Flügelrad 2, das drehfest an einer drehbar gelagerten Welle 5 angeordnet ist.

Das Flügelrad 7 ist umgeben von einem Pumpenbauteil 23, hier dem Pumpengehäuse 2, genauer einem Einsatzteil 24, welches einen Bestandteil des Pumpengehäuses 2 bildet. Alternativ kann das Einsatzteil auch nicht einen Bestandteil des Gehäuses bildend ausgebildet und angeordnet werden, also innerhalb des Pumpengehäuses und zwar mit Abstand zu einer Gehäuseaußenseite. Bei einer Rotation des Flügelrades 7 strömt die Flüssigkeit in Pfeilrichtungen von der Saugseite (Unterdruckbereich) 10 zur Druckseite (Überdruckbereich) 11.

Zwischen dem Pumpenbauteil 23, welches ein- oder mehrteilig ausgebildet sein kann und dem Flügelrad 7, genauer zwischen den Stirnseiten 17, 18 des eine kreiszylindrische Hüllkontur aufweisenden Flügelrades 7 sind, hier zwei Dichtspalte 19, 20 ausgebildet. Bei diesen Dichtspalten 19, 20 handelt es sich um Axialspalte, die axial zwischen dem Pumpenbauteil 23 und dem Flügelrad 7 ausgebildet sind. Die Spaltbreite s der Dichtspalte 19, 20 beträgt in dem gezeigten Ausführungsbeispiel 400µm. Die beiden flachringscheibenförmigen Dichtspalte 19, 20 sind in axialer Richtung voneinander beabstandet und u.a. getrennt voneinander von dem bzw. den radialen Austrittsbereichen des Flügelrades 7.

In dem gezeigten Ausführungsbeispiel sind zusätzlich zu den Dichtspalten 19, 20 zwischen dem Flügelrad 7 und dem Pumpenbauteil 23 zwei Radialspalte 15, 16 vorgesehen, deren Spaltbreite a größer ist als die Spaltbreite s der Dichtspalte. In dem gezeigten Ausführungsbeispiel beträgt die Spaltbreite a bei stillstehendem Flügelrad 7 etwa 5mm. Die Dichtspalte 19, 20 befinden sich radial innerhalb der Radialspalten 15, 16, sind also weniger weit von der Welle 5 beabstandet als die Radialspalte 15, 16. Die Radialspalte sind kreiszylindermantelförmig. Die Dichtspalte 19, 20 haben in etwa die Form einer Kreisringscheibe. Auf das Vorsehen der (engen) Radialspalte 15, 16 kann bei geänderter konstruktiver Auslegung des Pumpenbauteils 23 auch verzichtet werden. Auch ist es denkbar auf zumindest einer der beiden Axialseiten, vorzugsweise auf beiden Axialseiten, des Flügelrades 7 mehrere, vorzugsweise in Parallelebenen befindliche Dichtspalte 19, 20, bei denen es sich dann jeweils um Axialspalte handelt vorzusehen. Bevorzugt sind dann auf mindestens einer Axialseite des Flügelrades 7 zwei axial benachbarte Dichtspalte über einen Radialspalt mit einer größeren Spaltbreite als die Spaltbreite der Dichtspalte miteinander verbunden. Es würde sich also eine gestufte Spaltausbildung ergeben, wobei die Axialspaltabschnitte die Dichtspalte darstellen würden. Es ergibt sich also eine gestufte Spaltausführung.

Anhand der Fig. 3 bis 7 werden denkbare alternative Dichtspaltgeometrien gezeigt, wobei die Winkel bzw. Krümmungsradien aus Veranschaulichungsgründen übertrieben dargestellt sind. In der Realität handelt es sich um minimale Steigungen bzw. große Krümmungsradien.

Gemeinsam ist in allen Ausführungsbeispielen, dass es sich bei den Dichtspalten um Axialspalte handelt, die hinsichtlich ihrer Längenerstreckung im Wesentlichen in radialer Richtung verlaufen und deren Axialerstreckung (wesentlich) geringer ist als deren Radialerstreckung.

Bei dem Ausführungsbeispiel gemäß Fig. 3 ist ein Dichtspalt 19 zwischen dem Flügelrad 7 und einem Pumpenbauteil 23 ausgebildet. Der den Dichtspalt 19 begrenzende Abschnitt des Flügelrades 7 verläuft in Bezug auf die Längserstreckung der Welle exakt in radialer Richtung, wohingegen der Flächenabschnitt des Pumpenbauteils 23, welcher den Dichtspalt 19 begrenzt leicht geneigt ist in Bezug auf eine Radialebene, hier unter einem Winkel α von < 1 °. Hieraus ergibt sich eine Dichtspaltneigung um diesen Winkel α in Bezug auf eine gedachte Radialebene, in der in dem gezeigten Ausführungsbeispiel der dargestellte Flächenabschnitt des Flügelrades 7 liegt.

Bei dem Ausführungsbeispiel gemäß Fig. 4 sind sowohl der den Dichtspalt 19 begrenzende Flächenabschnitt des Flügelrades 7 als auch der den Dichtspalt 19 gegenüberliegend begrenzende Flächenabschnitt des Pumpenbauteils 23 geneigt in Bezug auf eine Radialebene, in dem gezeigten Ausführungsbeispiel beide unter dem gleichen Winkel α von hier < 10°. Es ist auch die Realisierung unterschiedlicher, jedoch ähnlicher Neigungswinkel realisierbar.

Bei dem Ausführungsbeispiel gemäß Fig. 5 liegt der den Dichtspalt 19 begrenzende Flächenabschnitt des Flügelrades 7 in einer Radialebene bezogen auf die Längserstreckung der Welle, wohingegen der den Dichtspalt 19 begrenzende Flächenabschnitt des Pumpenbauteils 23 gekrümmt ist, vorzugsweise weist die Krümmung einen Radius auf, der den Dichtspalt 19 vom nicht dargestellten Lager der Welle 5 hat.

Bei dem Ausführungsbeispiel gemäß Fig. 6 sind beide den Dichtspalt 19 begrenzende Flächen als sowohl die des Flügelrades 7 als auch die des Pumpenbauteils 23 leicht gekrümmt ausgebildet.

Bei dem Ausführungsbeispiel gemäß Fig. 7 ist die den Dichtspalt 19 begrenzende Fläche des Flügelrades 7 eben, jedoch unter einem Winkel α von < 10° geneigt zur Radialebene ausgebildet, wohingegen die den Dichtspalt 19 begrenzende Fläche des Pumpenbauteils 23 leicht gekrümmt ist und vorzugsweise ein Krümmungsradius von 500mm aufweist.

### Bezugszeichenliste

- 1: doppelflutige Kreiselpumpe
- 2: Pumpengehäuse
- 3: Einlass (Einlassstutzen)
- 4: Auslass (Auslassstutzen)
- 5: Welle
- 6: Lager
- 7: Flügelrad
- 8: Wellendichtung
- 9: Deckel
- 10: Unterdruckbereich
- 11: Überdruckbereich
- 12: Strömungskanal
- 13: Strömungskanal
- 14: Scheidewand
- 15: Radialspalt
- 16: Radialspalt
- 17: Stirnseite
- 18: Stirnseite
- 19: Dichtspalt
- 20: Dichtspalt
- 21: Wandfläche
- 22: Wandfläche
- 23: Pumpenbauteil
- 24: Einsatzteil

- s: Spaltbreite, Dichtspalt
- a: Spaltbreite, Radialspalt

## Patentansprüche

1. Doppelflutige Kreiselpumpe, insbesondere Kühlwasserpumpe für einen Schiffdieselmotor oder Balastwasserförderpumpe, mit einem Pumpengehäuse (2) und mit einem an einer rotatorisch antreibbaren Welle (5) drehfest angeordneten, doppelflutigen Flügelrad (7), mit welchem ein Fluid von zwei Axialseiten aus einem Unterdruckbereich (10) ansaugbar und in radialer Richtung in einen Überdruckbereich (11) förderbar ist, wobei der Unterdruckbereich (10) gegenüber dem Überdruckbereich (11) mittels mindestens zweier axial beabstandeter Dichtspalte (19, 20) abgedichtet ist, wobei die Dichtspalte (19, 20) als sich in Umfangsrichtung sowie in radialer Richtung erstreckende Axialspalte ausgebildet sind, deren Spaltbreite (s) geringer ist als der Radialabstand (a) des Flügelrades (7) zu sämtlichen mit Radialabstand zu dem Flügelrad (7) angeordneten Bauteilen,
**dadurch gekennzeichnet,**
**dass** die Kreiselpumpe zum Fördern eines Volumenstroms aus einem Wertebereich zwischen 500m³/h und 4000m³/h ausgelegt und in vertikaler Bauart realisiert ist, und
**dass** die Welle (5) ausschließlich einseitig gelagert ist, und dass die Dichtspalte (19,20) axial zwischen dem Flügelrad (7) und dem stationären Pumpengehäuse (2) und/oder einem stationären Einsatzteil (24) ausgebildet sind.

2. Kreiselpumpe nach Anspruch 1,
**dadurch gekennzeichnet,**
**dass** die Spaltbreite (s) des Dichtspaltes (19, 20) aus einem Wertebereich zwischen 200µm und 2000µm aufweist.

3. Kreiselpumpe nach einem der Ansprüche 1 oder 2,
**dadurch gekennzeichnet,**
**dass** der minimale Radialabstand (a) des Flügelrades (7) zu dem Pumpenbauteil (23) der Kreiselpumpe bei stillstehendem Flügelrad (7) aus einem Wertebereich zwischen 2mm und 10mm gewählt ist.

4. Kreiselpumpe nach einem der Ansprüche 1 oder 3,
**dadurch gekennzeichnet,**
**dass** die Dichtspalte (19, 20) zwischen dem Stirnseiten (17, 18) des Flügelrades (7) und dem Pumpengehäuse (2) oder dem Einbauteil (24) angeordnet sind.

5. Kreiselpumpe nach einem der vorhergehenden Ansprüche,
**dadurch gekennzeichnet,**
**dass** die Dichtspalte (19, 20) exakt in radialer Richtung verlaufend ausgebildet sind, oder mit einer Radialebene einen Winkel aus einem Wertebereich zwischen etwa 0° und 1° einschließen, vorzugsweise zwischen 0,5° und 5° und/oder dass der Dichtspalt (19, 20) einen Krümmungsradius aus einem Wertebereich zwischen 200mm und 1000mm, vorzugsweise zwischen 300mm und 700mm aufweist.

6. Kreiselpumpe nach einem der vorhergehenden Ansprüche,
**dadurch gekennzeichnet,**
**dass** Kreiselpumpe zum Fördern eines Volumenstromes aus einem Wertebereich zwischen etwa 800m³/h und etwa 1500m³/h oder zwischen etwa 1500m³/h und etwa 2300m³/h oder zwischen 2300m³/h und 3500m³/h ausgelegt ist, vorzugsweise bei einer maximalen Förderhöhe aus einem Wertebereich zwischen etwa 20m und etwa 50m, bevorzugt von etwa 30m.

7. Kreiselpumpe nach einem der vorhergehenden Ansprüche,
**dadurch gekennzeichnet,**
**dass** die, vorzugsweise ausschließlich, zwei Dichtspalte (19, 20) einen geringeren Radialabstand zur Welle (5) aufweisen als zwischen dem Flügelrad (7) und dem als Pumpenbauteil ausgebildete Radialspalte (15, 16).

8. Kreiselpumpe nach einem der vorhergehenden Ansprüche,
**dadurch gekennzeichnet,**
**dass** das Flügelrad (7) eine kreiszylindrische Hüllkontur aufweist.

9. Verwendung einer Kreiselpumpe nach einem der vorhergehenden Ansprüche als Kühlwasserpumpe für einen Schiffsdieselmotor oder als Ballastförderpumpe.

## Claims

1. Double-flow centrifugal pump, in particular a cooling water pump for a marine diesel engine or ballast water delivery pump, having a pump housing (2) and having a double-flow impeller (7) arranged in a rotationally fixed manner on a rotationally driven shaft (5), wherein using said impeller a fluid can be suctioned from two axial sides from a negative pressure region (10) and can be delivered in the radial direction into a positive pressure region (11), wherein the negative pressure region (10) is sealed off with respect to the positive pressure region (11) by means of at least two sealing gaps (19, 20) spaced apart axially from each other, wherein the sealing gaps (19, 20) are formed as axial gaps extending in the circumferential direction and in the radial direction, the gap width (s) of which is less than the radial distance (a) from the impeller (7) to all components mounted with a radial distance to the impeller (7), **characterised in that** the centrifugal pump is designed to deliver a volume flow in a range between 500m3/h and 4000m3/h and is produced in a vertical construction type, and **in that** the shaft (5) is only mounted on one side, and **in that** the sealing gaps (19,20) are formed axially between the impeller (7) and the stationary pump housing (2) and/or a stationary insert (24).

2. Centrifugal pump according to claim 1, **characterised in that** the gap width (s) of the sealing gap (19, 20) has a value in the range between 200µm and 2000µm.

3. Centrifugal pump according to one of claims 1 or 2, **characterised in that** the minimum radial distance (a) of the impeller (7) to the pump component (23) of the centrifugal pump when the impeller (7) is stationary is selected from the range between 2mm and 10mm.

4. Centrifugal pump according to one of claims 1 or 3, **characterised in that** the sealing gaps (19, 20) are located between the front side (17, 18) of the impeller (7) and the pump housing (2) or the mounting part (24).

5. Centrifugal pump according to any of the preceding claims, **characterised in that** the sealing gaps (19, 20) are formed running exactly in the radial direction, or making an angle in the range between approximately 0° and 1° with a radial plane, preferably between 0.5° and 5°, and/or that the sealing gap (19, 20) has a radius of curvature in the range between 200mm and 1000mm, preferably between 300mm and 700mm.

6. Centrifugal pump according to any of the preceding claims, **characterised in that** the centrifugal pump is designed to deliver a volume flow in the range between approximately 800m3/h and approximately 1500m3/h, or between approximately 1500m3/h and approximately 2300m3/h, or between 2300m3/h and 3500m3/h, preferably with a maximum head in the range between 20m and 50m, preferably approximately 30m.

7. Method according to one of the preceding claims, **characterised in that** the, preferably only, two sealing gaps (19, 20) have a lower radial distance to the shaft (5) than between the impeller (7) and the radial gap (15, 16) formed as a pump component.

8. Method according to one of the preceding claims, **characterised in that** the impeller (7) has a circular cylindrical shell contour.

9. Use of a centrifugal pump according to any of the preceding claims as a cooling water pump for a marine diesel engine or as a ballast delivery pump.

## Revendications

1. Pompe centrifuge à double flux, en particulier pompe à eau de refroidissement pour un moteur diesel de bateau ou pompe de refoulement d'eau de ballast, comprenant un boîtier de pompe (2) et un rotor à double flux (7) aménagé en rotation solidaire sur un arbre (5) qui peut être entraîné en rotation, avec lequel un fluide peut être aspiré d'une zone de dépression (10) par deux côtés axiaux et peut être acheminé dans la direction radiale dans une zone de surpression (11), dans laquelle la zone de dépression (10) est étanchée vis-à-vis de la zone de surpression (11) au moyen d'au moins deux intervalles d'étanchéité (19, 20) séparés axialement, dans laquelle les intervalles d'étanchéité (19, 20) sont formés par des intervalles axiaux s'étendant dans la direction périphérique ainsi que dans la direction radiale, dont la largeur (s) est plus faible que la distance radiale (a) du rotor (7) à tous les composants agencés à distance radiale du rotor (7),
**caractérisée en ce que** :
la pompe centrifuge est dimensionnée pour acheminer un courant volumique dans une plage de valeurs comprise entre 500 m³/h et 4000 m³/h et est réalisée en structure verticale et
l'arbre (5) est monté exclusivement d'un côté et les intervalles d'étanchéité (19, 20) sont formés axialement entre le rotor (7) et le boîtier de pompe stationnaire (2) et/ou une pièce rapportée stationnaire (24).

2. Pompe centrifuge selon la revendication 1, **caractérisée en ce que** :
la largeur (s) de l'intervalle d'étanchéité (19, 20) présente une plage de valeurs comprise entre 200 µm et 2000 µm.

3. Pompe centrifuge selon l'une quelconque des revendications 1 ou 2,
**caractérisée en ce que** :
la distance radiale minimale (a) du rotor (7) au composant de pompage (23) de la pompe centrifuge dans le cadre d'un rotor immobile (7) est choisi dans une plage de valeurs comprise entre 2 mm et 10 mm.

4. Pompe centrifuge selon l'une quelconque des revendications 1 ou 3,
**caractérisée en ce que** :
les intervalles d'étanchéité (19, 20) sont ménagés entre les parties avant (17, 18) du rotor (7) et du boîtier de pompe (2) ou de la pièce rapportée (24) .

5. Pompe centrifuge selon l'une quelconque des revendications précédentes,
**caractérisée en ce que** :
les intervalles d'étanchéité (19, 20) sont conformés de manière à s'étendre exactement dans la direction radiale ou incluent avec un plan radial un angle ayant une plage de valeurs comprise entre environ 0 et 1°, de préférence entre 0,5 et 5°, et/ou l'intervalle d'étanchéité (19, 20) présente un rayon de courbure dans une plage de valeurs comprise entre 200 mm et 1000 mm, de préférence entre 300 mm et 700 mm.

6. Pompe centrifuge selon l'une quelconque des revendications précédentes,
**caractérisée en ce que** :
la pompe centrifuge est dimensionnée pour acheminer un courant volumique dans une plage de valeurs comprise entre 800 m³/h et environ 1500 m³/h ou entre environ 1500 m³/h et environ 2300 m³/h ou entre 2300 m³/h et 3500 m³/h, de préférence à un niveau d'acheminement maximal dans une plage de valeurs comprise entre environ 20 m et environ 50 m, de préférence d'environ 30 m.

7. Pompe centrifuge selon l'une quelconque des revendications précédentes,
**caractérisée en ce que** :
les deux intervalles d'étanchéité (19, 20), de préférence exclusivement, présentent une distance radiale au rotor (5) plus petite qu'entre le rotor (7) et les intervalles radiaux (15, 16) formées comme composant de pompe.

8. Pompe centrifuge selon l'une quelconque des revendications précédentes,
**caractérisée en ce que** :
le rotor (7) présente un contour enveloppant cylindrique à base circulaire.

9. Utilisation d'une pompe centrifuge selon l'une quelconque des revendications précédentes comme pompe d'eau de refroidissement pour un moteur diesel de bateau ou comme pompe de refoulement de ballast.
